# EUROPÄISCHE PATENTSCHRIFT

(11) **EP 2 286 040 B1**
(45) Veröffentlichungstag und Bekanntmachung des Hinweises auf die Patenterteilung: **02.11.2011**
(21) Anmeldenummer: 09776682.8
(22) Anmeldetag: 04.06.2009
(51) Int. Cl.: E04B 2/74

(54) **WANDFÖRMIGES STANDMÖBEL**
ITEM OF WALL-LIKE STANDING FURNITURE
MEUBLE FIXE SOUS FORME DE PAROI

(30) Priorität: 10.07.2008 DE 202008009270 U
(43) Veröffentlichungstag der Anmeldung: 23.02.2011
(73) Patentinhaber: Steelcase Werndl AG, 83026 Rosenheim (DE)
(72) Erfinder: PREISS, Jürgen, 83064 Raubling (DE)
(74) Vertreter: Flach, Dieter Rolf Paul
(86) Internationale Anmeldenummer: PCT/EP2009/004012
(87) Internationale Veröffentlichungsnummer: WO 2010/003490

(56) Entgegenhaltungen:
- US-A- 5 076 162
- US-A- 6 141 926
- US-A1- 2007 125 016
- US-B1- 6 389 773
- US-B1- 6 503 020

## Beschreibung

Die Erfindung betrifft ein wandförmiges Standmöbel nach dem Oberbegriff des Anspruches 1.

In einem Raum, insbesondere Großraumbüro an veränderbarer Stelle aufstellbare Trennwände bzw. Trennwand-Einheiten oder -Module sind in unterschiedlichsten Ausführungsformen bekannt.

Ein derartiges Trennwandelement als Beispiel für ein wandförmiges Standmöbel umfasst üblicherweise einen Modulrahmen, insbesondere einen rechteckförmigen Modulrahmen mit zwei in horizontaler Längsrichtung versetzt liegenden, vertikal verlaufenden Seitenprofilen und zumindest einem oberen und einem unteren Verbindungs- oder Abschlussprofil. Die nach Art eines Rechteckes angeordneten Profile sind in ihren Eckbereichen über Eckeelemente miteinander verbunden. Innerhalb dieses Modulrahmens ist dann üblicherweise ein Wandflächenelement vorgesehen, welches unter Verwendung der unterschiedlichsten Materialien (abhängig auch von den verschiedenen Einsatzzwecken) unterschiedlich aufgebaut sein kann. Unterschiede ergeben sich auch bezüglich der Dicke eines derartigen Wandflächenelementes, da es häufig auch der akustischen Dämpfung dienen soll. Derartige Wandelemente können als Einzelmodule nebeneinander in Längsrichtung oder winklig zueinander ausgerichtet aufgestellt werden.

Bevorzugt werden allerdings derartige Wandmodule auch zur Erhöhung der Standsicherheit miteinander verkettet.

Aus der US 3,884,002 ist beispielsweise ein Trennwand-System bekannt geworden, bei welchem einzelne Wandpaneele in Längsrichtung oder Querrichtung zueinander verlaufend verkettet werden können. Dazu werden in den Eckbereichen spezifisch ausgeformte Gewindebolzen in den Modulrahmen integriert untergebracht, die mit quer verlaufenden Schraubbolzen verschraubt werden können.

Ein anderes Beispiel für ein wandförmiges Standmöbel unter Verwendung eines Wandmoduls ist beispielsweise auch aus der DE 101 60 740 A1 bekannt geworden. Auch hier ist ein rechteckiger Modulrahmen einschließlich zugehörigen Eckwinkelstücken beschrieben, die mit vorstehenden Steckabschnitten versehen sind, die mit ihrem einen Schenkel in einen entsprechenden Hohlraumabschnitt beispielsweise des oberen oder unteren Abschluss- oder Verbindungsprofils zum einen und mit ihrem anderen Schenkel in die obere oder untere Aufnahmeöffnung eines Seitenprofils zum anderen eingesteckt werden können.

Benachbart zu einem Wandmodul kann ein nächstes angeordnet und mit dem vorausgehenden verbunden werden. Dazu werden sogenannte Verbindungsklötze verwendet, die in den Eckwinkelbereichen eingeschoben werden können. Zum Verbinden werden Schrauben verwendet, die in den Eckwinkelstücken vom Rahmeninneren her (also in der Ebene des später einzusetzenden Wandelementes) in einen derartigen Verbindungsklotz eingedreht werden, wobei in diesem Verbindungsklotz dann auch eine Schraube vom nächsten Wandelement aus in gleicher Höhe ebenfalls eingedreht werden kann. Dies ist aber nur dann möglich, wenn in dem Modulrahmen das dazwischen befindliche, beispielsweise zur Isolierung dienende Wandflächenelement noch nicht eingefügt ist.

Eine winklige Ausrichtung von Wandelementen zueinander ist mit diesem System nicht oder nur sehr eingeschränkt möglich.

Ein gattungsbildendes Wandmodul ist auch aus der US-A-6 141 926 bekannt geworden. Es umfasst einen Modulrahmen, mit zumindest zwei seitlichen, in Horizontalrichtung versetzt liegenden Seitenprofilen und zumindest einem oberen und einem unteren Verbindungsprofil, zwischen denen ein Wandplattenelement vorgesehen ist. In den Eckbereichen ist jeweils ein dort endendes Seitenprofil mit einem dort endenden Verbindungsprofil unter Verwendung eines Eckelements fest miteinander verbunden. Das beschriebene Eckelement umfasst zwei winklig zueinander ausgerichtete Steckschenkel, wobei ein Steckschenkel mit dem Seitenprofil und der andere Steckschenkel mit dem Verbindungsprofil verbunden ist. Das Eckelement umfasst ferner einen Zwischenkörperabschnitt mit zwei Steckschenkeln, wobei der eine Steckschenkel in Richtung des einen Seitenprofils und der andere Steckschenkel in Richtung des Verbindungs- oder Abschlussprofils verläuft. Zudem umfasst der Eckwinkel einen Zentralkörperabschnitt, in welchen jeweils von der Außenseite her in Axialrichtung des jeweiligen Steckschenkels eine Bohrung eingebracht ist, wobei sich beide Bohrungen in einem Kreuzungsabschnitt schneiden.

Aufgabe der vorliegenden Erfindung ist es von daher, ausgehend von dem zuletzt genannten gattungsbildenden Stand der Technik ein verbessertes wandförmiges Standmöbel, insbesondere in Form eines Trennwandmoduls zu schaffen, das leicht mit weiteren Wandelementen verkettet werden kann und dabei ein ansprechendes Design ermöglicht.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird ein einfach handhabbares Verbindungselement zum Aufbau und zur Verkettung von wandförmigen Standmöbeln, insbesondere von Trennwänden und Trennwandsystemen geschaffen.

Ein erfindungsgemäßes Wandelement zeichnet sich durch Eckelemente aus, die nicht nur der Verbindung von Horizontal- und Vertikalholmen im Eckbereich dienen, sondern die jederzeit auch, je nach Bedarf, zur Verkettung mit weiteren Wandelementen verwendet werden können.

Die hohe Stabilität ergibt sich dadurch, dass in den Steckschenkeln zur Verbindung mit einem angrenzenden Horizontal- oder Vertikalprofil eines Wandelementes Axialbohrungen vorgesehen sind, in die Schraubelemente eingedreht werden können, um das Eckelement fest mit dem jeweiligen Horizontal- oder Vertikalprofil eines Wandelementes zu verbinden. Bei Verwendung als Einzelwandelement kann dann letztlich eine Abdeckkappe aufgesetzt werden, wodurch die unterhalb der Kappe vorgesehenen Öffnungen zum Eindrehen der Schrauben nach außen formschön verschlossen sind.

Soll eine Verkettung mit einem benachbarten Wandelement vorgenommen werden, zeichnet sich das erfindungsgemäße Eckelement dadurch aus, dass es im Inneren einen Zwischenkörperabschnitt aufweist, in welchem eine Vertikal- und eine Horizontalbohrung von außen eingebracht ist. Diese Vertikal- und Horizontalbohrung dient zunächst einmal dazu, die oben erwähnten in Horizontal- bzw. Vertikalrichtung verlaufenden Befestigungsschrauben einzudrehen, worüber das Eckelement mit dem Horizontal- oder Vertikalprofil eines Wandelementes verbunden ist. Hierin kann dann aber auch ein Zwischenverankerungselement (bevorzugt zylinderförmig) eingeschoben werden, beispielsweise durch die verlängerte Horizontalbohrung, und zwar derart, dass eine in dem Zwischenverankerungselement eingebrachte Querbohrung mit der von oben nach unten vertikal verlaufenden Bohrung im Zwischenkörperabschnitt des Eckelementes fluchtet. Dies eröffnet nunmehr die Möglichkeit auf der Oberseite des Eckelement-Zwischenkörperabschnittes bei einer Längsverkettung mit einer nächsten Wand ein rechteckförmiges Verbindungsglied ebenfalls unter Verwendung von Schrauben zu befestigen.

Sollen zwei Wandelemente in einer Ebene verlaufend verkettet werden, kann hier ein rechteckförmiges Verbindungsglied mit eingesetzt werden. Da deren Verbindungselemente beispielsweise in einem 120° Winkel oder in einem 90' Winkel eingesetzt werden, kann hierdurch eine problemlose Verbindung mit einem nächsten Wandelement dadurch geschaffen werden, dass ein Verbindungselement mit einem 120° oder einem 90° Winkel eingesetzt wird. Genauso können hier auch T-förmige Verbindungslaschen eingefügt werden, wenn beispielsweise ein um 90° quer verlaufendes und ein in einem 180° Winkel gerade weiter verlaufendes Wandelement zusammen montiert werden sollen.

Ebenso kann aber das Verbindungselement auch verwendet werden, um an einem bestehenden Wandabschnitt ein wandförmiges Aufbauelement oben zur Vergrößerung der Gesamthöhe des Wandelementes aufzubauen. Bei einfachstem Aufbau ergibt sich dadurch eine hohe Flexibilität bei ansprechendem Design.

Die Erfindung wird nachfolgend anhand von Zeichnungen näher erläutert. Dabei zeigen im Einzelnen:
- Figur 1 :: eine schematische perspektivische Darstellung eines Ausschnitts einer erfindungsgemäßen Trennwand in dem oberen linken Eckbereich;
- Figur 2 :: eine entsprechende perspektivische Darstellung unter Verkettung von drei Stellwand-Elementen;
- Figur 3 :: ein Querschnitt durch ein entsprechendes Horizontal- oder Vertikalprofil, wodurch ein Wandelement begrenzt ist;
- Figur 4:: eine schematische perspektivische Darstellung des erfindungsgemäßen Eckelementes mit eingesetzter Abdeckkappe;
- Figur 5 :: eine schematische perspektivische Darstellung des erfindungsgemäßen Eckelementes unter Weglassung einer Abdeckkappe;
- Figur 6 :: eine Schnittdarstellung längs der Symmetrieebene durch das in Figur 5 gezeigte Eckelement ohne eingesetzte Abdeckkappe;
- Figur 7 :: eine schematische perspektivische Darstellung eines Zwischen-Verankerungselementes, welches im Zusammenhang mit dem Eckelement verwendet wird;
- Figur 8 :: eine schematische Draufsicht auf ein gerades Verkettungselement;
- Figur 9 :: eine Draufsicht auf ein Verkettungselement zur Verkettung zweiter Stellwände in einem 120° Winkel; und
- Figur 10 :: eine Draufsicht auf ein T-Verkettungsele- ment zur Verkettung zweiter in Längsrichtung nebeneinander stehender Wandelemente mit einem senkrecht dazu ausgerichteten Wandelement.

In Figur 1 ist in ausschnittsweiser perspektivischer Darstellung ein erfindungsgemäßes wandförmiges Standmöbel 1 gezeigt, welches nachfolgend auch kurz als Trennwand, Trennwandelement oder Trennwandmodul bezeichnet wird. Derartige Trennwandelemente können beispielsweise zur Gliederung von Großraumbüros an geeigneten Stellen aufgestellt werden.

Ein derartiges Trennwandmodul umfasst einen Modulrahmen 3, beispielsweise mit einem links und einem rechts angeordneten, im gezeigten Ausführungsbeispiel vertikal verlaufenden und somit in Horizontalrichtung versetzt zueinander liegenden Seitenprofil 5 und einem oberen und einem unteren Abschluss- oder Verbindungsprofil 7. Diese beiden Seiten - und die beiden Verbindungsprofile 5, 7 - sind in den Eckbereichen jeweils über ein Eckelement 9 zu einem festen geschlossenen Modulrahmen 3 verbunden.

Innerhalb dieses Modulrahmens 3 ist ein Wandflächenelement 11 vorgesehen, welches aus unterschiedlichen Materialien gebildet sein kann. Dieser Wandaufbau kann auch mehrschichtig sein, beispielsweise unter Verwendung von unterschiedlichen Materialien, um vor allem optimale akustische Dämmungswerte zu realisieren. Grundsätzlich kann die Dicke oder Tiefe quer zur Ebene des Wandflächenelementes 11 einschließlich des zugehörigen Modulrahmens und der Profile unterschiedlich gewählt sein.

Anhand von Figur 1 ist das erwähnte Eckelement 9 nur von außen her sichtbar, wie es verwendet wird, wenn ein einzelnes Wandelement nach Art einer Trennwand eingesetzt wird.

Anhand von Figur 2 ist in schematischer und perspektivischer Darstellung ein Ausschnitt gezeigt, wenn beispielsweise drei derartige Wandelemente miteinander verkettet werden sollen. Dabei ist in dem Ausführungsbeispiel nach Figur 3 ein erstes und ein zweites Wandelement 1a, 1b in 180° Verlängerung zueinander angeordnet, und ein drittes Wandelement 1c senkrecht dazu angebaut. In diesem Fall wird ein oberes Verbindungs- oder Verkettungselement 15 angeschraubt, und zwar an den erwähnten Eckelementen 9, wobei auf den Aufbau und die Funktionsweise nachfolgend noch genauer eingegangen wird.

Anhand von Figur 3 ist lediglich ein schematischer Querschnitt durch ein Seiten- oder Verbindungsprofil 5, 7 gezeigt. Dieses Profil kann unterschiedlich ausgebildet sein. Bevorzugt wird es als Stranggußteil hergestellt, beispielsweise aus Metall, insbesondere Aluminium. Im gezeigten Ausführungsbeispiel ist der Querschnitt eines derartigen Seiten- und/oder Verbindungsprofils 5, 7 näherungsweise T-förmig gestaltet, weist also einen T-förmigen inneren Aufnahmeraum 17 auf, der auch als Steck-Aufnahmeraum 17 bezeichnet wird. Ferner ist im Inneren des Steck-Aufnahmeraums 17 auch noch ein längsgeschlitzter Schraubkanal 17a vorgesehen, auf dessen Bedeutung später eingegangen wird.

Anhand der folgenden Zeichnungen wird auf den Aufbau und die Gestaltung des Eckelementes genauer eingegangen. Anhand von Figur 4 ist das Eckelement 9 nochmals separat dargestellt, wie es in dem Wandelement gemäß Figur 1 eingebaut ist. Dabei ist eine im Eckwinkel eingebrachte Montageöffnung, die sich von dem ersten, beispielsweise oben liegenden Eckelementabschnitt 9a bis zu dem im gezeigten Ausführungsbeispiel um 90' versetzt liegenden und vertikal verlaufenden Eckelementabschnitt 9b erstreckt, durch eine Abdeckkappe 19 verschlossen. Diese Abdeckkappe 19 kann mit einer Art Rast- oder Klickverbindung oder durch entsprechend aufzubringende Druckkräfte entfernt werden.

Anhand von Figur 5 ist in schematischer Widergabe das erfindungsgemäße Eckelement gezeigt, wenn die eben erwähnte Abdeckkappe 19 entfernt ist. Bei entfernter Abdeckkappe 19 ist nunmehr in der Montageöffnung 18 ein Zentralkörperabschnitt 21 zu erkennen, von dem jeweils ein im Querschnitt T-förmiger Steckschenkel 23 ausgeht, der mit geringeren Außenabmessungen an zwei, um 90' versetzt liegenden Anbauseiten 25 vorsteht. Der Querschnitt der T-förmigen Steckschenkel 23 ist entsprechend der Querschnittsform des Aufnahmeraums, d.h. des Steck-Aufnahmeraums 17 (Figur 3) für die Seitenprofile bzw. die Verbindungsprofile 5, 7 angepasst. Weisen die Seiten- und Verbindungsprofile einen anderen Querschnitt auf, sollte auch das entsprechende Eckelement 9 bezüglich seiner Steckschenkel entsprechend angepasst sein. Diese Steckschenkel können also zur Verbindung eines Seitenprofils mit einem Abschluss- oder Verbindungsprofil 5, 7 in den betreffenden Steck-Aufnahmeraum 17 eingeschoben werden, bis die zugehörige Anbauseite 25 an dem stirnseitigen Ende des betreffenden Seitenprofils 5, 7 aufliegt.

Die Breite und die Höhe des Zentralkörperabschnittes 21 sind so gewählt, dass die vordere und hintere Seitenfläche, insbesondere die vordere und hintere im montierten Zustand üblicherweise vertikal verlaufende Seitenfläche, unmittelbar in die Seitenflächen 5', 7' des angrenzenden Seitenprofils 5 bzw. des angrenzenden Abschluss- oder Verbindungsprofils 7 übergehen (Figur 1).

Anhand der weiteren Figuren ist der weitere Aufbau des in Rede stehenden Eckwinkels gezeigt.

Wie sich insbesondere aus Figur 5 in schematischer, perspektivischer Darstellung und aus Figur 6 in Querschnittsdarstellung ergibt, ist in dem Eckelement unterhalb der Montageöffnung 18 nach Abnahme der Abdeckkappe 19 der unterhalb der Abdeckkappe liegende Zentralkörperabschnitt 21 zu sehen, in welchem eine erste Axialbohrung 37 endet, die im gezeigten Ausführungsbeispiel nach Figur 5 der Einführöffnung 37' von oben nach unten (nämlich in unmittelbarer axialer Verlängerung des in Figur 4 nach unten vorstehenden T-förmigen Steckschenkels 23) eingebracht ist. Ferner ist eine dazu senkrecht verlaufende, weitere Axialbohrung 39 in den Zentralkörperabschnitt 21 eingebracht, die bei dem Ausführungsbeispiel gemäß Figuren 5 und 6 von links nach rechts (also in Horizontalrichtung verlaufend) von der Einführöffnung 39' ebenfalls in unmittelbarer axialer Verlängerung des in Horizontalrichtung vorgesehenen zweiten T-förmigen Steckschenkels 23 verläuft.

Wie sich aus der Querschnittsdarstellung gemäß Figur 6 ergibt, schneiden sich beide Axialbohrungen 37 und 39 in einem Kreuzungsabschnitt 40. Insbesondere aus Figur 6 ist dabei auch zu ersehen, dass sowohl die im gezeigten Ausführungsbeispiel vertikal verlaufende Axialbohrung 37 von ihrer Öffnungsseite 37' aus (d.h. also unterhalb des Kreuzungsabschnittes 40) nach dem Kreuzungsabschnitt 40 in eine gegenüber der Axialbohrung 37 verjüngte Bohrung 137 übergeht. Ebenso geht die in Horizontalrichtung verlaufende weitere Axialbohrung 39, von ihrer Öffnungs- oder Einführseite aus betrachtet, hinter oder in diesem Ausführungsbeispiel rechts liegend nach dem Kreuzungsabschnitt 40 in eine damit fluchtende Bohrung 139 über, die ebenfalls einen geringeren Durchmesser aufweist als die Axialbohrung 39.

Dies bietet die Möglichkeit, nach dem Einschlagen eines derartigen Eckwinkels in ein angrenzendes Seitenprofil 5 bzw. Abschluss- oder Verbindungsprofil 7 (in Figur 6 jeweils strichliert angedeutet) den Eckwinkel durch Eindrehen von Schrauben zu fixieren. Dazu ist in Figur 6 eine Vertikalschraube 137a bzw. eine Horizontalschraube 139a gezeigt, deren Schraubenende bis in das jeweilige Seiten- oder Abschlussprofil 5, 7 reicht und dort in den entsprechend vorgesehenen Schraubkanal 17a (Figur 3) eingreift, wodurch eine starre Fixierung mit dem Seiten- bzw. Abschluss- oder Verbindungsprofil 5, 7 realisiert wird.

Da die vertikal verlaufende Bohrung 37 nach dem Kreuzungspunkt 40 in eine verjüngte Bohrung 137 und die entsprechende horizontal verlaufende Bohrung 39 nach dem Kreuzungspunkt 40 in einen demgegenüber verjüngten Bohrungsabschnitt 139 übergeht, werden jeweils am Übergang zu der verjüngten Bohrung eine Ringschulter oder ein Anschlag 37a bzw. 39a erzeugt, an welchem der Schraubenkopf 137c bzw. 139c der zugehörigen Befestigungsschraube 137a bzw. 139a beim Festziehen der Schraube anschlägt. In befestigter Position liegen dabei die Schraubenköpfe 137c und 139c zu dem Kreuzungspunkt 40 jeweils versetzt, so dass nach dem Kreuzungsbereich 40 immer noch ein Teil der Axiallänge der Bohrung 37 bzw. 39 frei liegt.

Die erwähnte Abdeckkappe 18 schließt dann den inneren Aufbau des Eckwinkels formschön ab, wenn ein einzelnes Wandelement 1 gebildet werden soll, wie dies in Figur 1 dargestellt ist.

Sollen beispielsweise zwei Wandelemente 1 in unmittelbarer gerader Verlängerung zueinander verkettet und fest miteinander verbunden werden, dann muss die entsprechende Abdeckkappe (die nach Art eines Clippverschlusses eingesetzt sein kann) aus dem Eckwinkel entfernt werden, damit die erwähnte Montageöffnung 18 frei liegt.

Bei Verkettung mit einem nächsten Wandelement in gerader Verlängerung zum vorausgehenden Wandelement wird auch das anschließende Eckelement des nächsten Wandelementes durch Entfernen der Abdeckkappe 19 so vorbereitet, so dass bei beiden Eckelementen jeweils in Horizontalrichtung entsprechend der Pfeildarstellung 52 über die Axialbohrung 37 ein in Figur 7 gezeigtes, zylinderförmiges Zwischen-Verankerungselement 43 eingefügt werden kann. Dieses Zwischen-Verankerungselement 43 mit dem zylinderförmigen Steckkörper 43a weist in dem zylinderförmigen Steckkörper 43a eine Querbohrung 45 auf. Dieses Zwischen-Verankerungselement 43 kann dabei soweit in die Axialbohrung 37 in den Zentralkörperabschnitt 21 des Eckelementes 9 eingeschoben werden, bis die Querbohrung 45 mit der vertikalen Axialbohrung 37 fluchtet.

Wenn beide angrenzenden Eckelemente zweier zu verkettender Wandelemente entsprechend vorbereitet sind, können sie benachbart zueinander aufgestellt werden und ein in den Figuren 5 und 6 angedeutetes und in Figur 8 in Draufsicht kompakt wiedergegebenes, plattenförmiges Verbindungselement 47 nach Art einer Verbindungslasche in den Bereich des oben liegenden Abschnittes der Montageöffnung 18 so eingefügt werden, dass es auf der Oberseite des Zentralkörperabschnitts 21 des Eckelementes 9 aufliegt. In diesem Verbindungselement 47 sind ebenfalls wieder Bohrungen 49 eingebracht, die bei entsprechend lagerichtiger Positionierung des Verbindungselementes 47 mit der jeweils darunter befindlichen Axialbohrung 37 im zugehörigen Eckelement 9 fluchtet. In dieser Lage kann nunmehr eine in Figur 5 gezeigte Schraube 51 durch die Bohrung 49 im Verbindungselement 47 und über die damit fluchtende, nachfolgende Axialbohrung 37 im Zentralkörperabschnitt 21 des Eckelementes 9 bis in die Querbohrung 45 im Zwischen-Verankerungselement 43 eingedreht werden (der jeweilige Schraubenkopf der Schraube 51 ist im montierten Zustand auch in Figur 2 zu sehen).

Da das Zwischen-Verankerungselement 43 in dem Zentralkörperabschnitt 21 (der integraler Bestandteil des Eckelementes 9 ist) in der quer zur vertikalen Axialbohrung 37 verlaufenden weiteren horizontalen Axialbohrung 39 gehalten und in Richtung der erwähnten Schraube 51 nicht abziehbar ist, wird eine feste Verankerung des Verbindungselements 47 am Eckelement 9 gewährleistet.

Entsprechend wird die Lasche 47 mittels ihrer weiteren Bohrung 51 am benachbarten Eckelement eines nächsten Wandelementes befestigt, so dass dann eine, beide Wandabschnitte durchgängig verbindende Verkettung gewährleistet ist.

Gleichzeitig deckt das Verbindungselement 47 die erwähnten Öffnungen 31 in den Eckelementen 9 nach oben hin ab.

Um eine möglichst feste und günstige Befestigungskonstruktion zu gewährleisten, ist das Zwischen-Verankerungselement 43 an seiner in Steckrichtung vorlaufenden Stirnseite 43b mit einem Einführnippel 43c versehen. In dem Schraubenkopf 137a der Schraube 137, die in unmittelbarer axialer Verlängerung zu dem in die horizontale Axialbohrung 37 eingefügten axialen Zwischenverankerungselement 43 angeordnet ist, ist eine entsprechende Zentralbohrung 137d bzw. 139d, d.h. insbesondere Sackbohrung eingebracht. Dies eröffnet die Möglichkeit, dass der erwähnte Einführnippel 43c am vorlaufenden Stirnende 43b des Zwischenverankerungselementes 43 zusätzlich noch in diese Sackbohrung 137d im Schraubenkopf 137a mit eingreift. Dadurch wird das Zwischenverankerungselement 43 im eingebauten Zustand noch besser gehalten und auftretende Kräfte abgestützt. Dabei versteht sich von selbst, dass der Außendurchmesser des Einsteckabschnittes 43a des Zwischenverankerungselements 43 an dem Bohrdurchmesser der Axialbohrung 37 angepasst ist, also dem Durchmesser entspricht oder nur geringfügig kleiner ist.

Um bei der Montage oder Demontage dieses Zwischen-Verankerungselements 43 bei Bedarf gegebenenfalls wieder leichter entfernen zu können, ist es in Einsteckrichtung an der rückwärtigen Seite mit einer über die Axialbohrung 37a im Zwischenkörperabschnitt 21 überstehenden rechteckförmigen Abschlussplatte 43d versehen.

Sollen beispielsweise zwei Wandelemente in einem Winkel von 120' miteinander verkettet werden, kann z.B. ein anhand von Figur 9 gezeigtes Verbindungselement 47 eingesetzt werden, das in einem entsprechenden 120° Winkel verläuft.

Sollen beispielsweise drei senkrecht zueinander stehende Wände verkettet werden, zwei in unmittelbarer Verlängerung zueinander stehende Wandelemente mit einem senkrecht dazu ausgerichteten Wandelement (wie beispielsweise in schematischer Draufsicht in Figur 2 dargestellt ist), so kann ein derartiges in Figur 10 in schematischer Draufsicht wiedergegebenes Verbindungselement 47 zum Einsatz kommen.

Mit anderen Worten können für unterschiedlichste Verkettungssituationen unterschiedlichste Verkettungselemente verwendet werden.

Die entsprechende Verkettung erfolgt bevorzugt nicht nur am oberen Verbindungs- oder Abschlussprofil 7 eines derartigen Wandmoduls, sondern in entsprechender Weise auch an der Unterseite in den dortigen Eckbereichen eines Wandmoduls.

In der geschilderten Weise kann aber auch eine Verkettung beispielsweise mit einem geschilderten Wandmodul-Aufsatzelement vorgenommen werden, das ebenfalls einen gleich aufgebauten Modulrahmen umfasst. In diesem Falle müsste nur ein entsprechendes, in den Figuren 5 und 6 gezeigtes, rechteckförmiges Verbindungselement 47 an dem links liegenden Abschnitt des Steck-Aufnahmeraums 17 in Vertikalrichtung verlaufend an dem Eckmodul 9 angebaut werden. In diesem Falle würde das Zwischenverankerungselement 43 durch die vertikal verlaufende Bohrung 37 in den Zentralkörperabschnitt 21 des Eckelements 9 eingeführt werden, so dass eine entsprechende Befestigungsschraube 51 durch die horizontal verlaufende Bohrung 39 in die entsprechend ausgerichtete Gewindebohrung 45 (die mit einem entsprechenden Innengewinde versehen ist) in dem Zwischenverankerungselement 43 eingedreht werden kann. Dadurch würde die Lasche an ihrem entsprechenden Eckelement nunmehr in Vertikalrichtung verlaufend gehalten werden. Entsprechend würde der obere Teil der Lasche an dem angrenzenden Eckwinkel in gleicher Weise befestigt werden, wodurch ein Wandmodul in vertikaler Verlängerung auf einem unteren Wandmodul an- bzw. aufgebaut werden kann.

## Patentansprüche

1. Wandförmiges Standmöbel, insbesondere in Form einer Trennwand mit folgenden Merkmalen:
- mit einem Wandmodul (1),
- das Wandmodul (1) umfasst einen Modulrahmen (3),
- der Modulrahmen (3) umfasst zumindest zwei seitliche, in Horizontalrichtung versetzt liegende Seitenprofile (5) und zumindest ein oberes und unteres Verbindungsprofil (7), zwischen denen ein Wandplattenelement (11) vorgesehen ist,
- in den Eckbereichen ist eines der jeweils dort endenden Seitenprofile (5) mit einem der dort endenden Verbindungsprofile (7) unter Verwendung eines Eckelementes (9) fest miteinander verbunden,
- ein derartiges Eckelement (9) umfasst zwei winklig zueinander ausgerichtete Steckschenkel (23), wobei ein Steckschenkel (23) mit dem Seitenprofil (5) und der andere Steckschenkel mit dem Verbindungsprofil (7) verbunden ist, wobei
- das Eckelement (9) einen Zwischenkörperabschnitt (21) mit zwei der Steckschenkeln (23) umfasst; wobei der eine Steckschenkel (23) in Richtung des einen Seitenprofils (5) und der andere Steckschenkel (23) in Richtung des Verbindungs- oder Abschlussprofils (7) verläuft; wobei
- der Eckwinkel (9) einen Zentralkörperabschnitt (21) umfasst, und wobei
- in diesem Zentralkörperabschnitt (21) jeweils von der Außenseite her in axialer Richtung des jeweiligen Steckschenkels (23) eine Bohrung (37, 39) eingebracht ist, wobei sich beide Bohrungen (37, 39) in einem Kreuzungsabschnitt (40) schneiden, **dadurch gekennzeichnet, dass**
- in zumindest einer der beiden Bohrungen (37, 39) ein. Zwischenverankerungselement (43) mit seinem Steckkörper (43) einführbar oder eingeführt ist; dass
- das Zwischenverankerungselement (43) eine quer zur Axialrichtung des Steckkörpers (43a) verlaufende Gewindebohrung (45) aufweist; dass
- das Zwischenverankerungselement (43) in der zumindest einen Bohrung (37, 39) so positionierbar oder positioniert ist, dass die Gewindebohrung (45) in dem Steckkörper (43a) mit der jeweils anderen Bohrung (39, 37) im Zentralkörperabschnitt (21) fluchtet, und dass
- durch die mit der Gewindebohrung (45) im Zwischenverankerungselement (43) fluchtende Bohrung (37 bzw. 39) eine Befestigungsschraube (51) eindrehbar oder eingedreht ist, worüber ein eine Verbindung zu einem nächsten zu verkettenden Wandelement (1) herstellendes Verbindungselement (47) verankerbar bzw. verankert ist.

2. Wandförmiges Standmöbel nach Anspruch 1, **dadurch gekennzeichnet, dass** in axialer Verlängerung der Bohrungen (37, 39) nach dem Kreuzungsabschnitt (40) jeweils eine Schraube (127a, 129a) in jeweils eine, den zugehörigen Steckschenkel (23) in seiner Axialerstreckung durchsetzende Bohrung (137, 139) durchragt un in einem angrenzenden Verankerungsabschnitt (17a) des Seiten- und/oder Verbindungsprofils (5, 7) eingedreht ist, wodurch der Eckwinkel (9) in einem angrenzenden Seiten- bzw. Verbindungsprofil (5, 7) fest verbunden ist.

3. Wandförmiges Standmöbel nach Anspruch 2, **dadurch gekennzeichnet, dass** die Schraube (37, 39) mit ihrem freien Schraubende in einen Schraubkanal (17a) im angrenzenden Seiten- bzw. Verbindungsprofil (5, 7) eindrehbar bzw. eingedreht ist.

4. Wandförmiges Standmöbel nach Anspruch 2 oder 3, **dadurch gekennzeichnet, dass** die den jeweiligen Schenkel (23) durchsetzende Bohrung (137, 139) einen kleineren Durchmesser aufweist als die axial damit fluchtende und den Zentralkörperabschnitt (21) durchsetzende Bohrung (37, 39).

5. Wandförmiges Standmöbel nach Anspruch 4, **dadurch gekennzeichnet, dass** die Befestigungsschrauben (137a, 139a) einen Schraubenkopf (137c, 139c) aufweisen, der sich am Übergang von der Bohrung (37, 39) in die demgegenüber verjüngte Bohrung (137, 139) an einen dadurch gebildeten Anschlag (37a, 39a) abstützt.

6. Wandförmiges Standmöbel nach einem der Ansprüche 1 bis 5, **dadurch gekennzeichnet, dass** der Steckkörper (43a) des Zwischenverankerungselementes (43) an seiner in Steckrichtung vorlaufenden Stirnseite einen vorstehenden Einführnippel (43c) aufweist, der in eine entsprechende Bohrung (137d, 139d) in den in Axialrichtung angrenzenden Schraubenkopf (137c, 139c) der Befestigungsschraube (137a, 139a) eingreift.

7. Wandförmiges Standmöbel nach einem der Ansprüche 1 bis 6, **dadurch gekennzeichnet, dass** das Zwischenverankerungselement (43) einen zylinderförmigen Steckkörper hat.

8. Wandförmiges Standmöbel nach einem der Ansprüche 1 bis 7, **dadurch gekennzeichnet, dass** das Zwischenverankerungselement (43) auf seiner in Einsteckrichtung nachlaufenden Seite eine die betreffende Bohrung (37, 39) überragenden Abschnitt (43d) aufweist.

9. Wandförmiges Standmöbel nach einem der Ansprüche 1 bis 8, **dadurch gekennzeichnet, dass** das Verbindungselement (47) zur Verkettung zumindest zweier, benachbart aufzustellender Wandelemente plattenförmig ist.

10. Wandförmiges Standmöbel nach Anspruch 9, **dadurch gekennzeichnet, dass** das Verbindungselement (47) rechteckförmig ist.

11. Wandförmiges Standmöbel nach Anspruch 9, **dadurch gekennzeichnet, dass** das plattenförmige Verbindungselement (47) zwei winklig zueinander ausgerichtete Schenkelabschnitte umfasst, durch deren Winkellage zueinander die Winkellage zweier benachbarter und zu verkettender wandförmiger Standmöbel vorgegeben ist.

12. Wandförmiges Standmöbel nach Anspruch 9, **dadurch gekennzeichnet, dass** das plattenförmige Verbindungselement (47) T-förmig zur Verkettung dreier wandförmiger Standmöbel oder kreuzförmig zur Verkettung von vier wandförmigen Standmöbel ausgebildet ist.

13. Wandförmiges Standmöbel nach einem der Ansprüche 1 bis 12, **dadurch gekennzeichnet, dass** zwei nebeneinander zu verkettende wandförmige Standmöbel (1) durch ein oben liegendes Eckelement (9) und ein unten liegendes Eckelement (9) mit einem jeweils dort befestigten Verbindungselement (47) verkettbar sind.

14. Wandförmiges Standmöbel nach einem der Ansprüche 1 bis 13, **dadurch gekennzeichnet, dass** auf einem Wandpaneel ein weiterer Wandpaneel-Aufsatz aufbau- und montierbar ist, wobei der Steckkörper (43a) des Zwischenverankerungselementes (43) in die vertikal verlaufenden Bohrung (37) im Zentralkörperabschnitt (21) des Eckelementes (9) eingesteckt ist und dass eine Befestigungsschraube (51) durch die horizontale Bohrung (37) in die Gewindebohrung (47) im Zwischenverankerungselement (43) eingedreht ist, worüber ein Verbindungselement (47) gesichert ist, welches in Vertikalrichtung zu einem oberhalb des wandförmigen Standmöbels anbaubaren Wandpaneelaufsatz zu dessen Fixierung verläuft.

## Claims

1. Item of wall-like standing furniture, in particular in the form of a partition wall having the following features:
- a wall module (1),
- the wall module (1) comprises a modular frame (3),
- the modular frame (3) comprises at least two lateral side profiled parts (5) which are offset in the horizontal direction, and at least one upper and lower connecting profiled part (7), between which a wall panel element (11) is provided,
- rigidly interconnected in the corner regions using a corner element (9) are one of the lateral profiled parts (5) which end there in each case and one of the connecting profiled parts (7) which end there,
- a corner element (9) of this type comprises two plug-in arms (23) which are oriented at an angle to one another, one plug-in arm (23) being connected to the lateral profiled part (5) and the other plug-in arm being connected to the connecting profiled part (7),
- the corner element (9) comprising an intermediate body portion (21) with two of the plug-in arms (23),
- one plug-in arm (23) extending in the direction of the one lateral profiled part (5) and the other plug-in arm (23) extending in the direction of the connecting or terminal profiled part (7);
- the corner angle (9) comprising a central body portion (21), and
- a hole (37, 39) being introduced into this central body portion (21), in each case from the outside in the axial direction of the respective plug-in arm (23), the two holes (37, 39) intersecting in an intersection portion (40),
**characterised in that**,
- an intermediate anchoring element (43) can be introduced or is introduced with a plug-in body (43) into at least one of the two holes (37, 39); **in that**
- the intermediate anchoring element (43) has a tapped hole (45) which extends transversely to the axial direction of the plug-in body (43a); **in that**
- the intermediate anchoring element (43) can be positioned or is positioned in the least one hole (37, 39) such that the tapped hole (45) in the plug-in body (43a) aligns with the other hole (39, 37) respectively in the central body portion (21), and **in that**
- a fastening screw (51) can be screwed in or is screwed in through the hole (37 and 39) aligning with the tapped hole (45) in the intermediate anchoring element (43), by which fastening screw (51) a connection element (47) producing a connection with the next wall element (1) to be interlinked can be anchored or is anchored.

2. Item of wall-like standing furniture according to claim 1, **characterised in that** in an axial extension of the holes (37, 39) downstream of the intersection portion (40), a respective screw (127a, 129a) projects through into a respective hole (137, 139) passing through the associated plug-in arm (23) in its axial extent and is screwed into an adjoining anchoring portion (17a) of the lateral and/or connecting profiled part (5, 7), as a result of which the corner angle (9) is rigidly connected in an adjoining lateral or connecting profiled part (5, 7).

3. Item of wall-like standing furniture according to claim 2, **characterised in that** the screw (37, 39) can be screwed or is screwed with its free end into a screw channel (17a) in the adjoining lateral or connecting profiled part (5, 7).

4. Item of wall-like standing furniture according to either claim 2 or claim 3, **characterised in that** the hole (137, 139) passing through the respective arm (23) has a smaller diameter than the hole (37, 39) which aligns axially therewith and passes through the central body portion (21).

5. Item of wall-like standing furniture according to claim 4, **characterised in that** the fastening screws (137a, 139a) have a screw head (137c, 139c) which is supported at the transition from the hole (37, 39) into the hole (137, 139) narrowed relative thereto, on a stop (37a, 39a) formed thereby.

6. Item of wall-like standing furniture according to any one of claims 1 to 5, **characterised in that** the plug-in body (43a) of the intermediate anchoring element (43) has on its end face leading in the insertion direction a projecting introduction nipple (43c) which engages in a corresponding hole (137d, 139d) in the screw head (137c, 139c) adjoining in the axial direction, of the fastening screw (137a, 139a).

7. Item of wall-like standing furniture according to any one of claims 1 to 6, **characterised in that** the intermediate anchoring element (43) has a cylindrical plug-in body.

8. Item of wall-like standing furniture according to any one of claims 1 to 7, **characterised in that** the intermediate anchoring element (43) has on its side trailing in the insertion direction a portion (43d) which projects over the respective hole (37, 39).

9. Item of wall-like standing furniture according to any one of claims 1 to 8, **characterised in that** the connection element (47) for interlinking at least two wall elements to be erected adjacently is plate-shaped.

10. Item of wall-like standing furniture according to claim 9, **characterised in that** the connection element (47) is rectangular.

11. Item of wall-like standing furniture according to claim 9, **characterised in that** the plate-shaped connection element (47) comprises two arm portions which are oriented at an angle to one another, the mutual angular position of which determines the angular position of two adjacent items of wall-like standing furniture which are to be interlinked.

12. Item of wall-like standing furniture according to claim 9, **characterised in that** the plate-shaped connection element (47) is configured to be T-shaped for interlinking three items of wall-like standing furniture or is configured to be cruciform for interlinking four items of wall-like standing furniture.

13. Item of wall-like standing furniture according to any one of claims 1 to 12, **characterised in that** two items of wall-like standing furniture (1) to be interlinked next to one another can be interlinked by an upper corner element (9) and a lower corner element (9) to a connection element (47) which is attached there in each case.

14. Item of wall-like standing furniture according to any one of claims 1 to 13, **characterised in that**, on a wall panel, it is possible to construct and assemble a further wall panel attachment, the plug-in body (43a) of the intermediate anchoring element (43) being inserted into the vertically extending hole (37) in the central body portion (21) of the corner element (9) and **in that** a fastening screw (51) is screwed into the tapped hole (47) in the intermediate anchoring element (43) through the horizontal hole (37), by which a connection element (47) is secured which extends in a vertical direction to a wall panel attachment which can be built on above the item of wall-like standing furniture, for the fixing thereof.

## Revendications

1. Meuble fixe en forme de cloison, en particulier sous la forme d'une cloison de séparation, avec les éléments suivants :
- un module de paroi (1),
- le module de paroi (1) comprend un cadre de module (3),
- le cadre de module (3) comprend au moins deux profilés latéraux (5) disposés en décalage en direction horizontale et au moins un profilé de liaison supérieur et inférieur (7), entre lesquels est prévu un élément formant plaque de paroi (11),
- dans les régions de coin, l'un des profilés latéraux se terminant respectivement à cet endroit (5) est relié fermement à l'un des profilés de liaison (7) se terminant à cet endroit, en utilisant un élément de coin (9),
- un tel élément de coin (9) comprend deux bras enfichables (23) orientés sous un angle l'un par rapport à l'autre, dans lesquels un bras enfichable (23) est relié au profilé latéral (5) et l'autre bras enfichable est relié au profilé de liaison (7),
- dans lequel l'élément de coin (9) comprend un tronçon de corps intermédiaire (21) avec deux des bras enfichables (23) ; l'un des bras enfichables (23) s'étend en direction de l'un des profilés latéraux (9) et l'autre bras enfichable (23) s'étend en direction du profilé de liaison ou de terminaison (7) ;
- dans lequel l'élément de coin (9) comprend un tronçon de corps central (21), et
- dans lequel un perçage respectif (37, 39) est ménagé dans ce tronçon de corps central (21) depuis le côté extérieur en direction axiale du bras enfichable (23) respectif, tels que les deux perçages (37, 39) se recoupent dans un tronçon en croix (40),
**caractérisé en ce que**
- un élément d'ancrage intermédiaire (43) est introduit ou susceptible d'être introduit dans l'un au moins des deux perçages (37, 39) avec son corps enfichable (43) ;
- **en ce que** l'élément d'ancrage intermédiaire (43) comprend un perçage taraudé (45) s'étendant transversalement à la direction axiale du corps enfichable (43a) ;
- **en ce que** l'élément d'ancrage intermédiaire (43) est positionné ou susceptible d'être positionné dans ledit au moins un perçage (37, 39) de telle façon que le perçage taraudé (45) dans le corps enfichable (43a) est aligné avec l'autre perçage respectif (39, 37) dans le tronçon de corps central (21), et
- **en ce qu'**une vis de fixation (51) est vissée ou susceptible d'être vissée à travers le perçage (37 ou 39) alignée avec le perçage taraudé (45) dans l'élément d'ancrage intermédiaire (43), au moyen de laquelle est ancré ou susceptible d'être ancré un élément de liaison (47) qui établit une liaison vers un élément de paroi suivant (1) à accoler.

2. Meuble fixe en forme de cloison selon la revendication 1, **caractérisé en ce qu'**une vis respective (127a, 129a) traverse, dans le prolongement axial des perçages (37, 39) après le tronçon en croix (40), un perçage respectif (137, 139) qui traverse le bras enfichable associé (23) dans son extension axiale, et est vissée dans un tronçon d'ancrage adjacent (17a) du profilé latéral et/ou du profilé de liaison (5, 7), grâce à quoi l'élément de coin (9) est fermement relié dans un profilé latéral ou un profilé de liaison adjacent (5, 7).

3. Meuble fixe en forme de cloison selon la revendication 2, **caractérisé en ce que** la vis (37, 39) est vissée ou susceptible d'être vissée avec son extrémité libre dans un canal de vissage (17a) dans le profilé latéral ou le profilé de liaison (5, 7) adjacent.

4. Meuble fixe en forme de cloison selon la revendication 2 ou 3, **caractérisé en ce que** le perçage (137, 139) qui traverse le bras respectif (23) présente un diamètre plus petit que le perçage (37, 39) aligné axialement avec lui-même et traversant le tronçon de corps central (21).

5. Meuble fixe en forme de cloison selon la revendication 4, **caractérisé en ce que** les vis de fixation (137a, 139a) comprennent une tête de vis (137c, 139c), qui s'appuie au niveau de la transition du perçage (37, 39) vers le perçage (137, 139) rétréci par rapport à celui-ci sur une butée (37a, 39a) ainsi formée.

6. Meuble fixe en forme de cloison selon l'une des revendications 1 à 5, **caractérisé en ce que** le corps enfichable (43a) de l'élément d'ancrage intermédiaire (43) comprend, au niveau de sa face frontale en avant en direction d'enfichage, un téton d'introduction en saillie (43c), qui s'engage dans un perçage correspondant (137b, 139b) dans la tête de vis (137c, 139c) adjacente en direction axiale, de la vis de fixation (137a, 139a).

7. Meuble fixe en forme de cloison selon l'une des revendications 1 à 6, **caractérisé en ce que** l'élément d'ancrage intermédiaire (43) possède un corps enfichable de forme cylindrique.

8. Meuble fixe en forme de cloison selon l'une des revendications 1 à 7, **caractérisé en ce que** l'élément d'ancrage intermédiaire (43) comprend, sur son côté postérieur en direction d'enfichage, un tronçon (43d) qui dépasse au-delà du perçage concerné (37, 39).

9. Meuble fixe en forme de cloison selon l'une des revendications 1 à 8, **caractérisé en ce que** l'élément de liaison (47) destiné à accoler au moins deux éléments de paroi à poser de manière adjacente est en forme de plaque.

10. Meuble fixe en forme de cloison selon la revendication 9, **caractérisé en ce que** l'élément de liaison (47) est de forme rectangulaire.

11. Meuble fixe en forme de cloison selon la revendication 9, **caractérisé en ce que** l'élément de liaison (47) en forme de plaque comprend deux tronçons de bras orientés sous un angle l'un par rapport à l'autre, de sorte que leur situation angulaire l'un par rapport à l'autre impose la situation angulaire de deux meubles fixes en forme de cloison voisins à accoler.

12. Meuble fixe en forme de cloison selon la revendication 9, **caractérisé en ce que** l'élément de liaison en forme de plaque (47) est réalisé en forme de T pour accoler trois meubles fixes en forme de cloison, ou en forme de croix pour accoler quatre meubles fixes en forme de cloison.

13. Meuble fixe en forme de cloison selon l'une des revendications 1 à 12, **caractérisé en ce que** deux meubles fixes en forme de cloison (1) à accoler l'un à côté de l'autre sont susceptibles d'être accolés par un élément de coin (9) disposé en haut et par un élément de coin (9) disposé en bas, avec un élément de liaison (47) fixé respectivement à cet endroit.

14. Meuble fixe en forme de cloison selon l'une des revendications 1 à 13, **caractérisé en ce qu'**une coiffe formant panneau de cloison est susceptible être rapportée et montée sur un panneau formant cloison, de sorte que le corps enfichable (43a) de l'élément d'ancrage intermédiaire (43) est enfiché dans le perçage (37) s'étendant verticalement dans le tronçon de corps central (21) de l'élément de coin (9), et **en ce qu'**une vis de fixation (51) est vissée à travers le perçage horizontal (37) jusque dans le perçage taraudé (47) dans l'élément d'ancrage intermédiaire (43), au moyen de laquelle un élément de liaison (47) est fixé, celui-ci s'étendant en direction verticale vers une coiffe formant panneau de cloison susceptible d'être rapportée au-dessus du meuble fixe en forme de cloison en vue de sa fixation.
